# EUROPÄISCHE PATENTSCHRIFT

(11) **EP 0 567 122 B1**
(45) Veröffentlichungstag und Bekanntmachung des Hinweises auf die Patenterteilung: **03.07.1996**
(21) Anmeldenummer: 93106558.5
(22) Anmeldetag: 22.04.1993
(51) Int. Cl.: B61B 3/02, B61C 13/04

(54) **Elektrohängebahn**
Electric suspended railway
Chemin de fer électrique suspendu

(30) Priorität: 23.04.1992 DE 4213392
(43) Veröffentlichungstag der Anmeldung: 27.10.1993
(73) Patentinhaber: Uttscheid, Georg, D-83026 Rosenheim (DE)
(72) Erfinder: Uttscheid, Georg, D-83026 Rosenheim (DE)
(74) Vertreter: Wächtershäuser, Günter, Prof. Dr.

(56) Entgegenhaltungen:
- DE-A- 4 006 746
- FR-A- 2 181 232
- US-A- 3 085 659

## Beschreibung

Die Erfindung betrifft eine Elektrohängebahn gemäß dem Oberbegriff des Hauptanspruchs. Eine solche Elektrohängebahn ist bekannt aus dem Europäischen Patent 0 144 886.

Bei der bekannten Elektrohängebahn wird ein Elektrofahrzeug beim Einfahren in eine Station durch Abbremsen und Blockieren des Antriebrades stillgesetzt. Dabei kommt es abhängig von seiner trägen Masse mehr oder weniger weit vor der gewünschten Position zum Stillstand. Es muß anschließend durch eine Positioniereinrichtung in die gewünschte Endposition geschoben werden. Dieser Verschiebung setzt jedoch die Reibung des blockierten Antriebrades auf der Laufschiene je nach Last einen mehr oder weniger großen Widerstand entgegen.

Es ist somit Aufgabe der Erfindung die bekannte Elektrohängebahn derart weiterzubilden, daß das Positionieren eines Elektrohängefahrzeugs bei blockiertem Antriebsrad erleichert wird. Diese Aufgabe wird durch die Elektrohängebahn gemäß Hauptanspruch gelöst.

Im folgenden wird die Erfindung anhand von Zeichnungen näher erläutert. Es zeigen:
Fig.1 eine Seitenansicht einer Verschiebeeinheit einer Elektrohängebahn gemäß der Erfindung;
Fig.2 einen Schnitt entlang der Linie A-A der Figur 1; und
Fig.3 eine Draufsicht der Verschiebeeinheit gemäß Fig.1.

Figur 1 zeigt eine allgemein mit 1 bezeichnete Verschiebeeinheit zwischen zwei Laufschienen 2,4 in einer Station. Die Verschiebeeinheit 1 umfasst zwei stationäre Laufschienenabschnitte 6,8 und einen verschiebbaren Laufschienenabschnitt 10. Die dem verschiebbaren Laufschienenabschnitt 10 zugewandten Endbereiche der beiden stationären Laufabschnitte 6,8 weisen je zwei obere Ausnehmungen 12 auf zwischen denen je ein Steg 14 vorgesehen ist. Der verschiebbare Laufschienenabschnitt 10 ist an seinen beiden Enden komplementär zu den Endbereichen der stationären Laufschienenabschnitte 6,8 ausgebildet. Er trägt je zwei Längszinken 16, welche den Ausnehmungen 12 entsprechen und in diese hineinragen. Der verschiebbare Laufschienenabschnitt 10 ist um einen bestimmten Betrag b kürzer als die lichte Weite zwischen den Enden der stationären Laufschienenabschnitte 6,8. Um diesen Betrag b ist der Laufschienenabschnitt 10 in Längsrichtung verschiebbar. In Fig.1 ist er in seiner rechten Endlage gezeigt. Die Länge der Zinken 16 ist so gewählt, daß sie auf der Seite einer Endlage die Ausnehmungen 12 vollständig ausfüllen, auf der anderen Seite aber immer noch ein kurzes Stück in die Ausnehmungen 12 hineinragen. Durch diese verkämmte Struktur wird gewährleistet, daß der verschiebbare Laufschienenabschnitt 10 beidseitig aufliegt und ein glatter Übergang zu den stationären Laufschienenabschnitten 6,8 besteht. Die Oberflächen der Laufschienenabschnitte 6,8,10 fluchten.

Die beiden Laufschienenabschnitte 6,8 sind im unteren, als umgekehrtes T-Profil ausgebildeten Bereich einstückig miteinander verbunden. Diese Struktur kann dadurch erhalten werden, daß man aus einem gewöhnlichen Laufschienenabschnitt eine obere Ausnehmung für die Unterbringung des beweglichen Laufschienenabschnitts 10 vorsieht. Dabei verbleibt zwischen den intakten, stationären Laufschienenabschnitten 6,8 ein unteres einstückiges Verbindungstück 18. Auf dessen oberen Rand ist eine Hilfsschiene 20 befestigt. Andererseits weist der verschiebbare Laufschienenabschnitt 10 einen unteren Steg 22 auf an dem zwei Rollen 24 gelagert sind. Diese rollen auf der Hilfsschiene 20. Eine Druckfeder 26 drückt den verschiebbaren Laufschienenabschnitt 10 normalerweise in seine rechte Endlage. Die Druckfeder 26 stützt sich an einem Dämpfungszylinder 28 ab. Die Stange 30 des Dämpfungszylinders erstreckt sich durch die Druckfeder 26. Sie hat an ihrem, dem Dämpfungszylinder 28 abgewandten Ende einen erweiterten Kopf 32, der durch die Druckfeder 26 gegen den Steg 22 des verschiebbaren Laufschienenabschnitts gedrückt wird. Eine allgemein mit 34 bezeichnete Positioniereinrichtung dient der Verschiebung des verschiebbaren Laufschienenabschnitts 10 aus der in Fig.1 gezeigten Endlage nach links gegen die Kraft der Feder 26. Diese Positioniereinrichtung ist im einzelnen in dem europäischen Patent 0 144 886 beschrieben, auf das zu Offenbarungszwecken ausdrücklich Bezug genommen wird. Sie umfasst einen Betätigungszylinder 36 für einen Schlitten 38, an dem eine Mitnehmerklinke 40 angelenkt ist. Ein Anschlagglied 42 definiert die gewünschte Position des Elektrofahrzeugs. Letzteres ist durch ein Antriebsrad 44 und einen Sperrbolzen 46 repräsentiert.

Im folgenden soll die Arbeitsweise der Verschiebeeinheit erläutert werden. Die Ausgangsposition ist in Fig.1 gezeigt. Ein Elektrofahrzeug fährt durch Motorantrieb des Antriebrades 44 in die Station ein. Vor Erreichen der gewünschten Endposition wird das Elektrofahrzeug ausgeschaltet, abgebremst und das Antriebsrad 44 blockiert. Es besteht aus Kunststoff mit einer hohen Haftung. Dadurch kommt das Elektrofahrzeug auf dem bewegbaren Laufschienenabschnitt 10 zum Stehen. Die genaue Position, d.h. der Nachlauf hängt von der trägen Masse ab. Die Federkraft der Druckfeder 26 reicht aus dabei den bewegbaren Laufschienenabschnitt in der Ausgangsposition zu halten. Der Sperrbolzen 46 wirkt bei dieser Bewegung des Elektrofahrzeugs auf die Mitnehmerklinke 40 ein, welche im Uhrzeigersinn verschwenkt wird und somit die Fahrt nicht behindert. Anschließend dreht sich die Mitnehmerklinke wieder in die in Fig.1 gezeigte Position zurück. Nun wird der Betätigungszylinder 36 beaufschlagt. Der Schlitten 38 wird nach links bewegt und die Mitnehmerklinke 40 greift an dem Sperrbolzen 46 an.

Hierdurch wird das Elektrofahrzeug nach links bewegt, bis es am Anschlagsglied 42 angreift. Bei dieser Verschiebebewegung wird der bewegbare Laufschienenabschnitt 10 durch Reibungskraft durch das Antriebsrad 44 mitgenommen. Die Strecke um die das Elektrofahrzeug zwischen Bremsposition (in Fig.1 gezeigt) und der Endposition (durch 42 definiert) verschoben wird ist kleiner als die freie Wegstrecke b um die der bewegbare Laufschienenabschnitt 10 bewegbar ist. Der Dämpfungszylinder 28 dämpft die Bewegung vor Erreichen der Endposition ab.

Bevor das Elektrofahrzeug weiterfahren kann, muß das Anschlagsglied 42 freigegeben werden. Nun kann das mit eigener Motorkraft angetriebene Elektrofahrzeug das Anschlagsglied 42 überfahren, welches dabei durch den Sperrbolzen 46 im Uhrzeigersinn verschwenkt wird. Nachfolgend kehrt es wieder in die in Fig.1 gezeigte Schwenkposition zurück. Nun verläßt das Antriebsrad 44 den bewegbaren Laufschienenabschnitt 10 und dieser kehrt unter Einwirkung der Druckfeder 26 in die normale Endlage zurück.

Dieser Grundaufbau der Verschiebeeinheit kann in mannigfacher Weise abgewandelt werden. Der Stoßdämpfer 28 kann entfallen. An Stelle der Druckfeder 26 kann eine Zugfeder vorgesehen sein. Es kann auch eine Kombination einer Druckfeder und einer Zugfeder vorgesehen sein. Fener kann der bewegbare Laufschienenabschnitt 10 mit einer Axialbremse oder einer Magnetbremse versehen sein. Diese wird eingeschaltet, nachdem das Elektrofahrzeug die Endposition erreicht hat und hält den bewegbaren Laufschienenabschnitt 10 in der linken Position. Erst nach Freigabe der Axialbremse vermag die Druckfeder 26 den bewegbaren Laufschienenabschnitt in die Ausgangsposition zurückzuschieben.

## Patentansprüche

1. Elektrohängebahn mit einer Laufschiene (2, 4), mit mindestens einer Station, mit mindestens einem Elektrofahrzeug, das mit mindestens einem blockierbaren Antriebsrad (44) an der Laufschiene (2, 4) angreift und mit einer der Station zugeordneten Positioniereinrichtung (34), die das in der Station durch Blockieren des Antriebsrades (44) zum Stillstand gebrachte Elektrofahrzeug in eine definierte Position bringt, gekennzeichnet durch einen längsverschiebbaren Laufschienenabschnitt (10) in der Station, auf dem das blockierte Antriebsrad (44) zum Stehen kommt.

2. Elektrohängebahn gemäß Anspruch 1, dadurch gekennzeichnet, daß die Enden des längsverschiebbaren Laufschienenabschnitts (10) mit den zugewandten Enden der stationären Laufschiene (6, 8) verkämmt sind.

3. Elektrohängebahn gemäß Anspruch 1 oder 2, dadurch gekennzeichnet, daß der längsverschiebbare Laufschienenabschnitt (10) auf Rollen (24) oder Gleitschienen gelagert ist.

4. Elektrohängebahn gemäß den Ansprüchen 1 bis 3, dadurch gekennzeichnet, daß der längsverschiebbare Laufschienenabschnitt (10) normalerweise durch Federbeaufschlagung (26) in einer Endlage gehalten wird.

5. Elektrohängebahn gemäß den Ansprüchen 1 bis 4, dadurch gekennzeichnet, daß die verkämmten Enden des längsverschiebbaren Laufschienenabschnitts (10) untere Aussparungen aufweisen und in oberen Aussparungen der Enden der stationären Laufschiene (6, 8) verkämmt und gelagert sind.

6. Elektrohängebahn gemäß den Ansprüchen 1 bis 5, dadurch gekennzeichnet, daß der längsverschiebbare Laufschienenabschnitt (10) vor Erreichen der anderen Endlage durch ein Dämpfungsglied (26, 28) beaufschlagt ist.

## Claims

1. Electric suspended railway having a running rail (2, 4), at least one station, at least one electric vehicle which acts on the running rail (2, 4) with at least one lockable driving wheel (44), and a positioning device (34) which is allocated to the station and puts the electric vehicle, brought to a stop in the station by locking the driving wheel (44), into a defined position, characterized by a longitudinally displaceable running-rail section (10) in the station, on which running-rail section (10) the locked driving wheel (44) comes to a stop.

2. Electric suspended railway according to Claim 1, characterized in that the ends of the longitudinally displaceable running-rail section (10) are interlocked with the facing ends of the stationary running rail (6, 8).

3. Electric suspended railway according to Claim 1 or 2, characterized in that the longitudinally displaceable running-rail section (10) is mounted on rollers (24) or sliding rails.

4. Electric suspended railway according to Claims 1 to 3, characterized in that the longitudinally displaceable running-rail section (10) is normally held in an end position by spring loading (26).

5. Electric suspended railway according to Claims 1 to 4, characterized in that the interlocked ends of the longitudinally displaceable running-rail section (10) have bottom recesses and are interlocked and mounted in top recesses in the ends of the stationary running rail (6, 8).

6. Electric suspended railway according to Claims 1 to 5, characterized in that the longitudinally displaceable running-rail section (10) is loaded by a damping member (26, 28) before reaching the other end position.

## Revendications

1. Voie aérienne électrique comportant un rail de roulement (2, 4), au moins une station, au moins un véhicule électrique qui agit, avec au moins une roue motrice apte à être bloquée (44), au niveau du rail de roulement (2, 4), et un dispositif de positionnement (34) associé à la station, qui amène dans une position définie le véhicule électrique immobilisé dans la station grâce à un blocage de la roue motrice (44), caractérisée par une section de rail de roulement mobile longitudinalement (10), dans la station, sur laquelle la roue motrice (44) bloquée s'immobilise.

2. Voie aérienne électrique selon la revendication 1, caractérisée en ce que les extrémités de la section de rail de roulement mobile longitudinalement (10) sont assemblées par entaille avec les extrémités correspondantes du rail de roulement fixe (6, 8).

3. Voie aérienne électrique selon la revendication 1 ou 2, caractérisée en ce que la section de rail de roulement mobile longitudinalement (10) est montée sur des galets (24) ou des glissières.

4. Voie aérienne électrique selon les revendications 1 à 3, caractérisée en ce que la section de rail de roulement mobile longitudinalement (10) est normalement maintenue par la sollicitation d'un ressort (26) dans une position finale.

5. Voie aérienne électrique selon les revendications 1 à 4, caractérisée en ce que les extrémités assemblées par entaille de la section de rail de roulement mobile longitudinalement (10) comportent des cavités inférieures et sont assemblées par entaille et montées dans des cavités supérieures des extrémités du rail de roulement fixe (6, 8).

6. Voie aérienne électrique selon les revendications 1 à 5, caractérisée en ce que la section de rail de roulement mobile longitudinalement (10) est sollicitée par un organe d'amortissement (26, 28) avant que l'autre position finale soit atteinte.
